# EUROPÄISCHE PATENTSCHRIFT

(11) **EP 2 484 907 B1**
(45) Veröffentlichungstag und Bekanntmachung des Hinweises auf die Patenterteilung: **25.11.2015**
(21) Anmeldenummer: 12152621.4
(22) Anmeldetag: 26.01.2012
(51) Int. Cl.: F04B 49/16

(54) **Volumenstromregelung**
Volume flow control
Réglage du flux de volume

(30) Priorität: 08.02.2011 DE 102011003795
(43) Veröffentlichungstag der Anmeldung: 08.08.2012
(73) Patentinhaber: NEUMAN & ESSER GmbH & Co. KG, 52531 Übach-Palenberg (DE)
(72) Erfinder: Hüllenkremer, Ernst Mike, 52074 Aachen (DE); Hoff, Klaus, 52074 Aachen (DE)
(74) Vertreter: Mehler Achler

(56) Entgegenhaltungen:
- DE-A1- 2 935 073
- DE-A1- 2 935 977
- GB-A- 383 542
- US-A- 3 633 429
- US-A- 4 131 094

## Beschreibung

Die Erfindung betrifft eine Hubkolbenmaschine gemäß der im Oberbegriff des Anspruchs 1 stehenden Merkmale.

Derartige Hubkolbenmaschinen kommen in konstruktiv unterschiedlicher Ausführung beispielsweise als Verbrennungskraftmaschinen oder auch als Verdichter zum Einsatz.

Einen gattungsbildenden Stand der Technik bildet die DE 30 30 615 A1. Die bekannte Druckschrift offenbart eine Verbrennungskraftmaschine mit mindestens einem Zylinder und einem darin hin- und herbewegbaren Kolben, der über ein Gelenkgestänge mit einer Kurbelwelle verbunden ist. Das Gelenkgestänge umfasst ein an dem Kolben angelenktes erstes Pleuel, ein an der Kurbelwelle angelenktes zweites Pleuel und einen Schwenkhebel, der mit seinem einen Ende um eine zur Kurbelwellenachse im wesentlichen parallele Schwenkachse angelenkt und an seinem anderen Ende mit den beiden Pleuel gelenkig verbunden ist. Die Anlenkstelle des Schwenkhebels soll radial und/oder axial verstellbar und zum Beispiel an einem drehbar gelagerten Exzenter angeordnet sein. Mit Hilfe des bekannten Gelenkgestänges soll der Verlauf des vom Kolben auf die Kurbelwelle übertragenen Drehmomentes und der Verlauf der Kolbengeschwindigkeit in einem weiten Umfang variiert werden.

Eine Übertragung der aus Verbrennungskraftmaschinen gewonnenen Erkenntnisse auf Verdichter hat jedoch zu keinen befriedigenden Ergebnissen geführt. Insbesondere lässt sich mit den bekannten Merkmalen keine stufenlose Volumenstromregelung realisieren.

Demzufolge lag der Erfindung die Aufgabe zugrunde, eine Hubkolbenmaschine mit einer stufenlosen Volumenstromregelung unter Beibehaltung des vorgegebenen Bauraumes bereitzustellen.

Die Aufgabe wird erfindungsgemäß mit einer Hubkolbenmaschine in Form eines Verdichters gelöst, der durch den Kolben getrennte erste und zweite Kompressionskammern aufweist, und das Auflager über den Stellmechanismus zwischen einer Position des maximalen Nennhubs und eines verminderten Hubs auf mindestens einem Abschnitt einer vorgegebenen Isolinie konstanter Kreuzkopf-Mittellage verstellbar ist. Die Isolinie stellt dabei eine Stellbahn für das Auflager dar.

Die erfindungsgemäße Hubkolbenmaschine ermöglicht dadurch eine stufenlose Regulierung des Fördervolumens unter Beibehaltung des bestehenden Bauraums mit vergleichsweise geringem Bauaufwand. Unter der Kreuzkopf-Mittellage wird eine Position des Kolbens entsprechend seinem halben Hubweg verstanden.

Der Anlenker eliminiert einen zusätzlichen Freiheitsgrad des Kurbeltriebs und bestimmt mit seiner Lagerstelle den Hub des Kolbens sowie die Kreuzkopf-Mittellage. Bei einer Verstellung des Anlenkers und dadurch einhergehender Verringerung des Kolbenhubs wird, sofern die Verstellung bei konstanter Kreuzkopf-Mittellage stattfindet, der Schadraum auf beiden Seiten um den selben Betrag vergrößert, das heißt, der Kolben führt nicht mehr den maximalen Nennhub, sondern lediglich einen verringerten Hub innerhalb des Zylinders aus. Dabei ist die Einhaltung der Kreuzkopf-Mittellage von großer Bedeutung, da andernfalls der Schadraum nicht auf beiden Seiten des Kolbens um das gleiche Maß verändert wird. Erfahrungsgemäß ist mithin bei derartigen Vorrichtungen eine größere Schwungmasse notwendig. Darüber hinaus wird bei unterschiedlich großen Schadräumen die Lastwechselcharakteristik des Kreuzkopflagerbolzens nachteilig beeinflusst und es ist zudem von einem verstärkten Induzieren harmonischer Schwingungen in nachfolgende Gasräume und von einer daraus hervorgerufenen verstärkten Neigung zur Resonanzbildung auszugehen.

Zweckmäßigerweise umfasst das Auflager ein Anlenker-Lager, mit welchem der Anlenker drehbeweglich an dem Auflager angreift.

Vorteilhafterweise bilden das obere Pleuel, das untere Pleuel und der Anlenker ein ternäres Gelenk. An dem ternären Gelenk greifen in einem gemeinsamen Punkt beziehungsweise einer gemeinsamen Lagerachse sowohl das obere und untere Pleuel als auch der Anlenker drehbeweglich an. Der wesentliche Vorteil dieser Ausführungsform liegt darin, dass in dem Auflager des Anlenkers die geringste zu erwartende Anlenkerkraft auftritt.

Ein mit dem ternären Gelenk ausgebildeter Verdichter kann beispielsweise auf Basis einer numerischen Lösung ausgelegt werden. Dabei wird zunächst ein rechteckiger Bereich festgelegt, der das zur Unterbringung des Anlenker-Auflagers E in Frage kommende Gebiet umfasst (Bauraum-Bedingung). Dieser rechteckige Bereich wird dann mit einer Rasterung versehen, wobei die Punkte des Rasters der jeweiligen Position des Anlenker-Auflagers E entsprechen.

Anschließend sind für jeden dieser Raster-Punkte die Totlagen des Viergelenks KW-B-C-E zu identifizieren. Diese sind in der Strecklage bzw. Decklage von Kurbel und unterem Pleuel gegeben gemäß ${x}_{C , Tot} = {x}_{KW} + \frac{{x}_{KWE} ⁢ \left({{l}_{T}}^{2}-{{l}_{4}}^{2}+{{l}_{KWE}}^{2}\right) - {k}_{1} ⁢ {y}_{KWE} ⁢ \sqrt{- {{l}_{KWE}}^{4} + 2 ⁢ {\left({{l}_{T}}^{2}+{{l}_{4}}^{2}\right)}^{2} ⁢ {{l}_{KWE}}^{2} - {\left({{l}_{T}}^{2}-{{l}_{4}}^{2}\right)}^{2}}}{2 ⁢ {{l}_{KWE}}^{2}}$
und ${y}_{C , Tot} = {y}_{KW} + \frac{{y}_{KWE} ⁢ \left({{l}_{T}}^{2}-{{l}_{4}}^{2}+{{l}_{KWE}}^{2}\right) + {k}_{1} ⁢ {x}_{KWE} ⁢ \sqrt{- {{l}_{KWE}}^{4} + 2 ⁢ {\left({{l}_{T}}^{2}+{{l}_{4}}^{2}\right)}^{2} ⁢ {{l}_{KWE}}^{2} - {\left({{l}_{T}}^{2}-{{l}_{4}}^{2}\right)}^{2}}}{2 ⁢ {{l}_{KWE}}^{2}}$ mit ${x}_{KWE} = {x}_{E} - {x}_{KW} , {y}_{KWE} = {y}_{E} - {y}_{KW} , {{l}_{KWE}}^{2} + {{y}_{KWE}}^{2} und {k}_{1} ∈ \left\{-1;1\right\}$ und ${l}_{T} = { \begin{matrix}OT : {l}_{2} + {r}_{KW} \\ UT : {l}_{2} - {r}_{KW}\end{matrix}$ berechenbar ist, wobei sich der jeweilige obere und untere Totpunkt (OT, UT) aus ${y}_{KK , Tot} = {k}_{2} ⁢ \sqrt{{{l}_{3}}^{2} - {\left({x}_{KK}-{x}_{C , Tot}\right)}^{2}} + {y}_{C , Tot}$
mit *k*₂ ∈ {-1;1} ergibt und die Kreuzkopf-Mittellage (y_{KK,Mittel}) durch Einsetzen in die Gleichung ${y}_{KK , Mittel} = \frac{{y}_{KK , OT} + {y}_{KK , UT}}{2}$
definiert ist.

Die Berechnungen sind geometrisch interpretierbar: Die Lage des Gelenks C in den Totlagen folgt aus dem Schnitt des Umkreis mit dem Radius I_{T} = I₂ ± r_{K} um die Kurbelwelle und des Umkreises mit dem Radius I₄ um das Auflager E. Die Lage des Gelenks D mit den Koordinaten x_{KK}/y_{KK} folgt aus dem Schnitt zwischen dem Umkreis mit dem Radius I₃ um C mit der Abtriebsachse. Die Festlegung auf einen der jeweils zwei auf diesem Wege erzeugten Schnittpunkte erfolgt über die Lageparameter k₁ und k₂.

Vorzugsweise sind die Lagerachse des zwischen oberer Pleuelstange und Kreuzkopf angeordneten kolbenseitigen Pleuellagers, die Lagerachse des zwischen unterer Pleuelstange und Hubzapfen angeordneten kurbelwellenseitigen Pleuellagers, die Lagerachse eines ternären Gelenkes und die Lagerachse eines Anlenker-Lagers parallel zueinander angeordnet. Folglich handelt es sich mit der erfindungsgemäßen Anordnung der Lager um ein ebenes Getriebe.

Gemäß einer alternativen Ausführungsform greifen die untere Pleuelstange und die obere Pleuelstange an zueinander beabstandeten Lagerstellen eines ternären Anlenkers an. Der ternäre Anlenker weist somit drei Lagerstellen auf, die zueinander ein Dreieck aufspannen, wobei eine erste Lagerstelle mit dem Auflager, eine zweite Lagerstelle mit der unteren Pleuelstange und eine dritte Lagerstelle mit der oberen Pleuelstange verbunden ist. Die Bestimmung der Totlagen kann entsprechend zu der vorstehend genannten Ausführungsform durchgeführt werden, wobei ${x}_{C ⁢ 1 , Tot} = {x}_{KW} + \frac{{x}_{KWE} ⁢ \left({{l}_{T}}^{2}-{{l}_{41}}^{2}+{{l}_{KWE}}^{2}\right) - {k}_{1} ⁢ {y}_{KWE} ⁢ \sqrt{- {{l}_{KWE}}^{4} + 2 ⁢ {\left({{l}_{T}}^{2}+{{l}_{41}}^{2}\right)}^{2} ⁢ {{l}_{KWE}}^{2} - {\left({{l}_{T}}^{2}-{{l}_{41}}^{2}\right)}^{2}}}{2 ⁢ {{l}_{KWE}}^{2}}$
und ${y}_{C ⁢ 1 , Tot} = {y}_{KW} + \frac{{y}_{KWE} ⁢ \left({{l}_{T}}^{2}-{{l}_{41}}^{2}+{{l}_{KWE}}^{2}\right) + {k}_{1} ⁢ {x}_{KWE} ⁢ \sqrt{- {{l}_{KWE}}^{4} + 2 ⁢ {\left({{l}_{T}}^{2}+{{l}_{41}}^{2}\right)}^{2} ⁢ {{l}_{KWE}}^{2} - {\left({{l}_{T}}^{2}-{{l}_{41}}^{2}\right)}^{2}}}{2 ⁢ {{l}_{KWE}}^{2}}$
mit *x*_{KWE} = *x*_{E} - *x*_{KW}, *y*_{KWE} = *y*_{E} - *y*_{KW}, *l*_{KWE}² = *x*_{KWE}² + *y*_{KWE}² bei *k*₁ ∈{-1;1} und ${l}_{T} = { \begin{matrix}OT : {l}_{2} + {r}_{KW} \\ UT : {l}_{2} - {r}_{KW}\end{matrix}$ berechenbar ist, wobei sich der jeweilige obere und untere Totpunkt (OT, UT) aus ${y}_{KK , Tot} = {y}_{E} + {k}_{2} ⁢ \sqrt{{{l}_{3}}^{2} - {\left({x}_{KK}-{x}_{E}-\frac{{l}_{42}}{{l}_{42}}⁢\left[{\left({x}_{C ⁢ 1 , Tot}-{x}_{E}\right)}^{2}⁢cosτ-{\left({y}_{C ⁢ 1 , Tot}-{y}_{E}\right)}^{2}⁢sinτ\right]\right)}^{2}} + \frac{{l}_{42}}{{l}_{42}} ⁢ \left[{\left({x}_{C ⁢ 1 , Tot}-{x}_{E}\right)}^{2}⁢sinτ+{\left({y}_{C ⁢ 1 , Tot}-{y}_{E}\right)}^{2}⁢cosτ\right]$
mit *k*₂ ∈ {-1;1} ergibt und die Kreuzkopf-Mittellage (y_{KK,Mittel}) durch Einsetzen in die Gleichung ${y}_{KK , Mittel} = \frac{{y}_{KK , OT} + {y}_{KK , UT}}{2}$
definiert ist.

Vorzugsweise wird vor Bestimmung der Kreuzkopf-Mittellage überprüft, ob der Anlenker (Bezugszeichen der Figurenbeschreibung 4, bzw. bei ternärem Anlenker 42) während der Bewegung zwischen der Streck- bzw. Decklage von Kurbel und unterer Pleuelstange selbst eine Streck- oder Decklage mit der oberen Pleuelstange einnimmt. Ist dies nicht der Fall, beschreiben die Lagen aus der oben beispielhaft durchgeführten Berechnung auch die Totlagen des Kreuzkopfs. Andernfalls ist eine Kreuzkopf-Totlage durch die Strecklage von Anlenker (4, bzw. bei ternärem Anlenker 42) und oberer Pleuelstange gegeben und die andere durch eine der Lagen aus der oben durchgeführten Berechnung gegeben.

In weiteren Ausführungsformen kann auch die untere Pleuelstange oder die obere Pleuelstange jeweils als ternäres Pleuel ausgebildet sein.

Bei einer besonders günstigen Ausführungsform umfasst der Stellmechanismus eine Linearführung mit einer ortsfest angeordneten Schiene und einem daran verschiebbar angreifenden Schlitten, wobei das Auflager an dem Schlitten angeordnet und die Ausrichtung des Stellmechanismus als Approximation an den Abschnitt einer Isolinie der konstanten Kreuzkopf-Mittellage angenähert ist. Diese Ausführungsform stellt eine technisch einfache Umsetzung der erfindungsgemäßen Lehre dar, deren Genauigkeit für den Betrieb in der Praxis ausreichend ist. Der Stellmechanismus beziehungsweise die zugehörige Linearführung wird bereits bei der Herstellung des Verdichters entsprechend der bekannten Koordinaten der Isolinie ausgerichtet und ortsfest an dem Verdichter montiert.

An dem Schlitten kann ein Linearantrieb angreifen, dessen Verstellweg parallel zur axialen Erstreckung der Schiene ausgerichtet ist. Als Linearantrieb können insbesondere formschlüssig verriegelbare Elemente, Zahnstangen mit komplementär am Schlitten angeordneten Zahnrädern oder Gewindespindeln zum Einsatz kommen. Gemäß einer besonders vorteilhaften Ausführungsform umfasst der Linearantrieb einen Hydraulikzylinder, der mit einem ersten Ende ortsfest gehalten und mit seinem zweiten, gegenüberliegenden Ende an dem Schlitten befestigt ist.

Günstigerweise ist die Linearführung mit einem Winkel (α) zwischen 0° und 45° geneigt zu der Bewegungsachse des Kolbens ausgerichtet.

Zum besseren Verständnis wird die Erfindung nachfolgend anhand von insgesamt sechs Figuren erläutert. Dabei zeigen die
- **Fig. 1:**: eine schematische Ansicht auf einen erfindungsgemäßen Verdichter gemäß einer ersten Ausführungsform;
- **Fig. 2:**: eine schematische Ansicht auf einen erfindungsgemäßen Verdichter gemäß einer zweiten Ausführungsform;
- **Fig. 3:**: Berechnung von Isolinien mittels Line-following-Algorithmus;
- **Fig. 4:**: ein Feld von Isolinien konstanter mittlerer Kreuzkopflagen;
- **Fig. 5:**: einen Längsschnitt auf den Verdichter gemäß Fig. 1 mit linearer Approximation der Isolinie und Linearführung des Auflagers sowie
- **Fig. 6:**: eine schematische Darstellung des Verdichters gemäß Fig. 5.

Die Fig. 1 zeigt eine schematische Ansicht auf einen erfindungsgemäßen Hubkolbenverdichter gemäß einer ersten Ausführungsform mit einem ternären Gelenk C, an welchem ein Pleuel 1 umfassend eine untere Pleuelstange 2 und eine obere Pleuelstange 3 sowie ein Anlenker 4 gemeinsam angreifen. Dabei setzt eine an einer Kurbelwelle KW ausgebildete Kurbel K mit ihrem Hubzapfen B und dem daran angeordneten kurbelwellenseitigen Pleuellager L_{P2} eine Drehbewegung entsprechend dem Kurbelwinkel ϕ der Kurbelwelle KW über die untere Pleuelstange 2 und die obere Pleuelstange 3 in eine oszillierend lineare Bewegung eines endseitig an der oberen Pleuelstange 3 angeordneten Kolben KO um. Die obere Pleuelstange 3 greift mit einem kolbenseitigen Pleuellager L_{P1} an dem Kreuzkopf KK des Kolbens KO an. Der Kolben KO bewegt sich bei Betrieb des Verdichters innerhalb der Bewegungsachse 14.

Der Anlenker 4 erstreckt sich von dem ternären Gelenk C zu einem seitlich von der Bewegungsachse 14 des Kolbens KO versetzten Anlenker-Lager 4a eines Auflagers E.

Die räumliche Lage der Kurbelwelle KW beziehungsweise deren zentrischer Achse ist über deren Koordinaten x_{KW} / y_{KW}, die Lage des Kreuzkopfes KK über dessen Koordinaten x_{KK} / y_{KK} und die des Auflagers E über die Koordinaten x_{E} / y_{E} definiert. Die dargestellte Ausführungsform des Verdichters weist eine so genannte zentrische Schubkurbel auf, bei welcher die Verlängerung der Bewegungsachse 14 durch die senkrecht zu ihr stehende Kurbelwellenachse verläuft, wobei die Erfindung grundsätzlich auch an Verdichtern mit exzentrischer Anordnung der Schubkurbel realisierbar ist.

Im Bereich des Auflagers E sind punktiert zwei sich kreuzende Isolinien eines maximalen Nennhubs Hₘₐₓ des Kolbens KO zu erkennen, wobei sich in dem gezeigten Zustand des Verdichters das Auflager E auf der im Wesentlichen vertikal verlaufenden Kennlinie eines maximalen Nennhubs Hₘₐₓ des Kolbens KO befindet. Bei dem maximalen Nennhubs Hₘₐₓ bewegt sich der Kolben KO auf der Bewegungsachse 14 zwischen seinem oberen Totpunkt OT und seinem unteren Totpunkt UT. Zwischen dem oberen und unteren Totpunkt OT, UT befindet sich die Kreuzkopfmittellage y_{KK,Mittel}. Es verbleibt innerhalb des in Fig. 1 nicht vollständig gezeigten Zylinders beziehungsweise der beidseitig des Kolbens KO angeordneten ersten und zweiten Kompressionskammer 6, 7 (siehe Fig. 5) ein minimaler Schadraum. Da es sich um einen Verdichter mit zentrisch angeordneter Schubkurbel handelt, entsprechen die x-Koordinaten des Kreuzkopfes KK auch den x-Koordinaten der Kurbelwelle x_{KW}.

Darüber hinaus ist in der Darstellung der Fig. 1 mit gestrichelter Linie eine Kurvenschar von Isolinien konstanter Kreuzkopf-Mittellagen y_{KK,Mittel} zu erkennen. Gemäß der erfindungsgemäßen Lehre soll für ein Verstellen des Förderstromes des Verdichters das Auflager E auf einer Isolinie konstanter Kreuzkopf-Mittellage verschoben und dabei gleichzeitig aus seiner Position des maximalen Nennhubes Hₘₐₓ herausbewegt werden. Beispielhaft ist eine Position eines verminderten Hubs Hₘᵢₙ auf der entsprechenden Isolinie einer konstanten Kreuzkopf-Mittellage y_{kk,Mittel} markiert. In dieser Position des Auflagers E führt der Kolben KO weiterhin eine alternierende Bewegung um seine Mittellage y_{KK,Mittel} aus, jedoch bei deutlich vergrößertem Schadraum in den jeweiligen Kompressionskammern 6, 7 (siehe Fig. 5) sowie einem verringerten Hub und einem daraus resultierenden verminderten Fördervolumen.

Für eine Erhöhung des Fördervolumens wird das Auflager E aus der beispielhaft markierten Position Hₘᵢₙ zurück auf der Isolinie einer konstanten Kreuzkopf-Mittellage y_{KK,Mittel} bis zum Schnittpunkt mit der Isolinie des maximalen Nennhubs Hₘₐₓ verschoben. Ebenso ist auch eine Verstellung in jedem Punkt zwischen Hₘᵢₙ und Hₘₐₓ möglich.

Die Fig. 2 zeigt eine alternative Ausführungsform des Verdichters mit einem ternären Anlenker anstelle eines ternären Gelenkes C, bei dem die untere Pleuelstange 2 an einer Lagerstelle C1 und die obere Pleuelstange 3 an einer zur Lagerstelle C1 beabstandeten Lagerstelle C2 angreifen. Die Lagerstelle C1 und das Auflager E des ternären Anlenkers definieren eine Seite 41 und die Lagerstelle C2 und das Auflager E eine zweite Seite 42. Die Lagerstellen C1, C2, E bilden somit ein Dreieck aus. Des Weiteren spannen die an das Auflager E angrenzenden Seiten 41, 42 den Winkel τ auf.

Das Verstellen des Fördervolumens erfolgt auch bei dieser Ausführungsform mit einem ternären Anlenker durch Verstellen des Auflagers E auf einer in Fig. 2 nicht gezeigten Isolinie (siehe Fig. 1) einer konstanten Kreuzkopf-Mittellage y_{KK,Mittel} bei gleichzeitigem Entfernen von der Isolinie eines maximalen Nennhubs Hₘₐₓ.

Die Berechnung der Isolinie der gewünschten Kreuzkopf-Mittellage y_{KK,mittel} kann zum Beispiel auf dem line-following-Algorithmus von Snyder basieren, der für einen Rasterausschnitt in Fig. 3 dargestellt ist.

Demnach wird im Rahmen der Berechnung das Raster in einem ersten Schritt zeilenweise durchlaufen und die Kanten jeder Rasterzelle werden auf Schnittpunkte mit Isolinien untersucht. Ein solcher Schnittpunkt existiert, wenn ein gesuchter Isowert zwischen den Parameterwerten der beiden beteiligten Rasterpunkte liegt.

Wurde eine solche Gitterkante gefunden, wird in einem zweiten Schritt der Schnittpunkt *P*_{Schnitt} der Isolinie mit der Kante durch lineare Interpolation des Parameterwertes w (0 ≤ *w* ≤ 1) zwischen den Start- und Endpunkten der Kante bestimmt. Die Berechnung der *x*-Koordinate erfolgt nach ${x}_{Schnitt} = {x}_{Start} + \left({x}_{End}-{x}_{Start}\right) ⋅ \frac{{w}_{Schnitt} - {w}_{Start}}{{w}_{End} - {w}_{Start}} ,$
der y-Koordinate analog. Zusätzlich wird vermerkt, dass der Isowert auf der aktuellen Gitterkante erkannt wurde, damit dieser Schritt nicht wiederholt wird.

Anschließend wird in einem dritten Schritt die an die aktuelle Gitterkante, das heißt die Kante, auf welcher der Schnittpunkt mit einer Isolinie gefunden wurde, angrenzende Gitterzelle auf einen weiteren Schnittpunkt mit der aktuellen Isolinie untersucht. Ist diese Kante gefunden, erfolgt die Bestimmung des Schnittpunkts und die beiden Schnittpunkte werden mit einer geraden Linie verbunden.

Die vorstehenden Schritte sind dann solange zu wiederholen, bis alle mit der gesuchten Isolinie schneidenden Gitterkanten für diese bereits markiert sind.

In praktikablen Lösungen bildet das Gelenkviereck KW-B-C-E eine Kurbelschwinge, bei welcher die Kurbel umläuft und der Anlenker schwingt. Für diese Getriebe können aufbauend auf dem Satz von Grashof die zulässigen Lagen des Anlenker-Lagers E eingegrenzt werden. Die geometrischen Größen müssen folgende Gleichung erfüllen, wobei die jeweiligen Längen in der Fig. 1 dargestellt sind: $\begin{matrix}\left({l}_{KWE}={l}_{max}∧{r}_{KW}+{l}_{KWE}>{l}_{2}+{l}_{4}\right) \\ ∨ \left({l}_{KWE}\neq {l}_{max}∧{r}_{KW}+{l}_{max}>{l}_{KWE}+lʹ\right)\end{matrix}$
mit *l*ₘₐₓ ∈ {*l*₂*; l*₄} und *l'*∈ {*l*₂; *l*₄} \ *l*ₘₐₓ

Dies ist gegeben, wenn der Abstand zwischen Kurbelachse und Anlenker-Auflager folgende Bedingung erfüllt: $\left|{l}_{2}-{l}_{4}\right| + {r}_{KW} < {l}_{KWE} < {l}_{2} + {l}_{4} - {r}_{KW}$

Aus der Bedingung der vorstehenden Gleichung geht hervor, dass alle gültigen Lösungen durch Anlenker-Auflager-Positionen zwischen zwei Kreisen mit den Radien entsprechend den oberen und unteren Grenzen aus dieser vorstehenden Gleichung um die Kurbelwellenachse entsprechend Fig. 4 gekennzeichnet sind.

Die Fig. 4 zeigt außerdem die für die Ermittlung der Kreuzkopf-Mittellagen y_{KK,Mittel} relevanten Parameter, wie den Radius der Kurbelwelle r_{K} (teilweise auch mit r_{KW} bezeichnet), die Länge I₂ der unteren Pleuelstange 2, die Länge I₃ der oberen Pleuelstange 3, die Länge I₄ des Anlenkers 4, welche ebenfalls jeweils der Fig. 1 entnommen werden können. Die Koordinaten xₐ, yₐ der Kurbelwellenachse KW (auch mit x_{KW} und y_{KW} bezeichnet) entsprechend dem Ursprung des in den Figuren 1, 2 und 6 erkennbaren Koordinatenkreuzes und sind demzufolge 0 gesetzt.

Demzufolge muss dann bei dem zugrunde gelegten Verdichter mit zentrischer Schubkurbel auch der Versatz des Kreuzkopfes in x-Richtung entsprechend x_{D} (auch mit x_{KK} bezeichnet) ebenfalls den Wert 0 annehmen.

In den Fign. 5 und 6 ist ein Verdichter mir einem linear verschiebbaren Auflager E dargestellt. Das Verschieben des Auflagers E erfolgt mittels eines Stellmechanismus 5 in Form einer Linearführung 8. Die Linearführung 8 umfasst eine Schiene 9 und einen beweglich darauf geführten Schlitten 10, welcher das Auflager E trägt und stufenlos über einen Linearantrieb 11 verfahrbar ist. Der in Fig. 6 gezeigte Verstellweg 12 und die Ausrichtung der Linearführung 8 sind an eine Isolinie der konstanten Kreuzkopf-Mittellagen y_{KK,mittel} näherungsweise angepasst. Die Auswahl einer Isolinie aus der Kurvenschar von Isolinien erfolgt insbesondere in Erwägung des zur Verfügung stehenden Bauraums.

Als Linearantrieb 11 kommt aufgrund seiner Eignung, auch große Kräfte übertragen und zudem stufenlos jede Position des Verstellwegs anfahren zu können insbesondere ein Hydraulikzylinder 13 in Betracht. Der Hydraulikzylinder 13 ist mit seinem ersten Ende 13a ortsfest an dem Verdichter und mit seinem zweiten Ende 13b an dem Schlitten 10 befestigt.

Wie in der Fig. 6 zu erkennen ist, verläuft die Schiene 9 parallel zu der punktierten Linie "Näherung" und unter einem Winkel α zu der Bewegungsachse 14 des Kolbens KO. Die relevante Isolinie einer konstanten Kreuzkopf-Mittellage y_{KK,Mittel} weicht in dem gewählten Bereich nur in einem mittleren konvex geformten Abschnitt von der "Näherung" beziehungsweise der Ausrichtung der Schiene 9 ab.

### Bezugszeichenliste

- 1: Pleuel
- 2: untere Pleuelstange
- 3: obere Pleuelstange
- 4: Anlenker
- 4a: Anlenker-Lager
- 5: Stellmechanismus
- 6: erste Kompressionskammer
- 7: zweite Kompressionskammer
- 8: Linearführung
- 9: Schiene
- 10: Schlitten
- 11: Linearantrieb
- 12: Verstellweg Linearantrieb
- 13: Hydraulikzylinder
- 13a: erstes Ende Hydraulikzylinder
- 13b: zweites Ende Hydraulikzylinder
- 14: Bewegungsachse Kolben
- 41: Seite ternärer Anlenker zwischen E und C1
- 42: Seite ternärer Anlenker zwischen E und C2

- B: Hubzapfen Kurbelwelle
- C: ternäres Gelenk
- C1: Lagerstelle untere Pleuelstange/Anlenker
- C2: Lagerstelle obere Pleuelstange/Anlenker
- E: Auflager
- Hₘₐₓ: maximale Nennhub
- Hₘᵢₙ: verminderter Hub
- K: Kurbel
- KK: Kreuzkopf
- KO: Kolben
- KW: Kurbelwelle (Kurbelachse)
- I₂: Länge untere Pleuelstange
- I₃: Länge obere Pleuelstange
- I₄: Länge Anlenker
- I_{KWE}: Abstand Kurbelwelle zu Auflager E
- L_{P1}: kolbenseitiges Pleuellager
- L_{P2}: kurbeiwellenseitiges Pleuellager
- OT: oberer Totpunkt
- UT: unterer Totpunkt

- r_{K} / r_{KW}: Radius Kurbelwelle
- x_{A} / y_{A}: Koordinaten Kurbelwellenachse (=x_{KW} / y_{KW})
- x_{D}: x-Koordinate Kreuzkopf (=x_{KK})
- x_{E} / y_{E}: Koordinaten des Anlenker-Auflagers
- x_{KK} / y_{KK}: Koordinaten des Kreuzkopfs (Abtrieb)
- x_{KW} / y_{KW}: Koordinaten der antreibenden Kurbelwelle (Kurbelachse)
- y_{KK,Mittel}: Kreuzkopf-Mittellage

- α: Winkel approximierte Isolinie/Bewegungsachse Kolben
- ϕ: Kurbelwinkel
- τ: Winkel zwischen Seiten 41, 42

## Patentansprüche

1. Hubkolbenmaschine mit stufenlos einstellbarem Fördervolumen, umfassend einen Kolben (KO), ein daran angreifendes geteiltes Pleuel (1) mit einer unteren und einer oberen Pleuelstange (2, 3) sowie einen Anlenker (4), wobei die obere Pleuelstange (3) an einem Kreuzkopf (KK) des Kolbens (KO) und an dem Anlenker (4) angreift, die untere Pleuelstange (2) den Anlenker (4) mit einem Hubzapfen (B) einer Kurbelwelle (KW) verbindet und der Anlenker (4) an seinem den Pleuelstangen (2, 3) gegenüberliegenden Ende ein Auflager (E) aufweist, welches mit einem Stellmechanismus (5) zusammenwirkt,
**dadurch gekennzeichnet,**
**dass** die Hubkolbenmaschine ein Verdichter ist, der durch den Kolben (KO) getrennte erste und zweite Kompressionskammern (6, 7) aufweist, und das Auflager (E) über den Stellmechanismus (5) zwischen einer Position des maximalen Nennhubs (Hₘₐₓ) und eines verminderten Hubs (Hₘᵢₙ) auf mindestens einem Abschnitt einer vorgegebenen Isolinie konstanter Kreuzkopf-Mittellage verstellbar ist.

2. Hubkolbenmaschine nach Anspruch 1, **dadurch gekennzeichnet, dass** das Auflager (E) ein Anlenker-Lager (4a) umfasst, mit welchem der Anlenker (4) drehbeweglich an dem Auflager (E) angreift.

3. Hubkolbenmaschine nach Anspruch 1 oder 2, **dadurch gekennzeichnet, dass** die untere Pleuelstange (2), die obere Pleuelstange (3) und der Anlenker (4) über ein ternäres Gelenk (C) drehbeweglich verbunden sind.

4. Hubkolbenmaschine nach Anspruch 3, **dadurch gekennzeichnet, dass** für jeden durch den Stellmechanismus (5) veränderbaren Punkt des Auflagers (E) die Kreuzkopf-Mittellage (y_{KK,Mittel}) aus der Identifikation der Totlagen des Viergelenks KW-B-C-E bei Strecklage oder Decklage von Kurbel (K) und unterer Pleuelstange (2) gemäß ${x}_{C , Tot} = {x}_{KW} + \frac{{x}_{KWE} ⁢ \left({{l}_{T}}^{2}-{{l}_{4}}^{2}+{{l}_{KWE}}^{2}\right) - {k}_{1} ⁢ {y}_{KWE} ⁢ \sqrt{- {{l}_{KWE}}^{4} + 2 ⁢ {\left({{l}_{T}}^{2}+{{l}_{4}}^{2}\right)}^{2} ⁢ {{l}_{KWE}}^{2} - {\left({{l}_{T}}^{2}-{{l}_{4}}^{2}\right)}^{2}}}{2 ⁢ {{l}_{KWE}}^{2}}$
und ${y}_{C , Tot} = {y}_{KW} + \frac{{y}_{KWE} ⁢ \left({{l}_{T}}^{2}-{{l}_{4}}^{2}+{{l}_{KWE}}^{2}\right) + {k}_{1} ⁢ {x}_{KWE} ⁢ \sqrt{- {{l}_{KWE}}^{4} + 2 ⁢ {\left({{l}_{T}}^{2}+{{l}_{4}}^{2}\right)}^{2} ⁢ {{l}_{KWE}}^{2} - {\left({{l}_{T}}^{2}-{{l}_{4}}^{2}\right)}^{2}}}{2 ⁢ {{l}_{KWE}}^{2}}$
mit *x*_{KWE} = *x*_{E} - *x*_{KW}, *y*_{KWE} = *y*_{E} - *y*_{KW} , *l*_{KWE}² = *x*_{KWE}² + *y*_{KWE}², bei *k*₁ ∈ {-1;1} und ${l}_{T} = { \begin{matrix}OT : {l}_{2} + {r}_{KW} \\ UT : {l}_{2} - {r}_{KW}\end{matrix}$ berechenbar ist, wobei sich der jeweilige obere und untere Totpunkt (OT, UT) aus ${y}_{KK , Tot} = {k}_{2} ⁢ \sqrt{{{l}_{3}}^{2} - {\left({x}_{KK}-{x}_{C , Tot}\right)}^{2}} + {y}_{C , Tot}$
mit *k*₂ ∈ {-1;1} ergibt und die Kreuzkopf-Mittellage (y_{KK,Mittel}) durch Einsetzen in die Gleichung ${y}_{KK , Mittel} = \frac{{y}_{KK , OT} + {y}_{KK , UT}}{2}$
definiert ist.

5. Hubkolbenmaschine nach Anspruch 3 oder 4, **dadurch gekennzeichnet, dass** die Lagerachse des zwischen oberer Pleuelstange (3) und Kreuzkopf (KK) angeordneten kolbenseitigen Pleuellagers (Lₚ₁), die Lagerachse des zwischen unterer Pleuelstange (2) und Hubzapfen (B) angeordneten kurbelwellenseitigen Pleuellagers (L_{P2}), die Lagerachse des ternären Gelenkes (C) und die Lagerachse des Anlenker-Lagers (4a) parallel zueinander angeordnet sind.

6. Hubkolbenmaschine nach Anspruch 1 oder 2, **dadurch gekennzeichnet, dass** die untere Pleuelstange (2) und die obere Pleuelstange (3) an zueinander beabstandeten Lagerstellen (C1, C2) des ternären Anlenkers (4) angreifen.

7. Hubkolbenmaschine nach Anspruch 6, **dadurch gekennzeichnet, dass** für jeden durch den Stellmechanismus (5) veränderbaren Punkt des Auflagers (E) die Kreuzkopf-Mittellage (y_{KK,Mittel}) aus der Identifikation der Totlagen des Viergelenks KW-B-C1-E bei Strecklage oder Decklage von Kurbel (K) und unterem Pleuel (2) gemäß ${x}_{C ⁢ 1 , Tot} = {x}_{KW} + \frac{{x}_{KWE} ⁢ \left({{l}_{T}}^{2}-{{l}_{41}}^{2}+{{l}_{KWE}}^{2}\right) - {k}_{1} ⁢ {y}_{KWE} ⁢ \sqrt{- {{l}_{KWE}}^{4} + 2 ⁢ {\left({{l}_{T}}^{2}+{{l}_{41}}^{2}\right)}^{2} ⁢ {{l}_{KWE}}^{2} - {\left({{l}_{T}}^{2}-{{l}_{41}}^{2}\right)}^{2}}}{2 ⁢ {{l}_{KWE}}^{2}}$
und ${y}_{C ⁢ 1 , Tot} = {y}_{KW} + \frac{{y}_{KWE} ⁢ \left({{l}_{T}}^{2}-{{l}_{41}}^{2}+{{l}_{KWE}}^{2}\right) + {k}_{1} ⁢ {x}_{KWE} ⁢ \sqrt{- {{l}_{KWE}}^{4} + 2 ⁢ {\left({{l}_{T}}^{2}+{{l}_{41}}^{2}\right)}^{2} ⁢ {{l}_{KWE}}^{2} - {\left({{l}_{T}}^{2}-{{l}_{41}}^{2}\right)}^{2}}}{2 ⁢ {{l}_{KWE}}^{2}}$
mit *x*_{KWE} = *x*_{E} - *x*_{KW}, *y*_{KWE} = *y*_{E} - *y*_{KW,} *l*_{KWE}² = *x*_{KWE}² + *y*_{KWE}² bei *k*₁ ∈ {-1;1) und ${l}_{T} = { \begin{matrix}OT : {l}_{2} + {r}_{KW} \\ UT : {l}_{2} - {r}_{KW}\end{matrix}$ berechenbar ist, wobei sich der jeweilige obere und untere Totpunkt (OT, UT) aus ${y}_{KK , Tot} = {y}_{E} + {k}_{2} ⁢ \sqrt{{{l}_{3}}^{2} - {\left({x}_{KK}-{x}_{E}-\frac{{l}_{42}}{{l}_{42}}⁢\left[{\left({x}_{C ⁢ 1 , Tot}-{x}_{E}\right)}^{2}⁢cosτ-{\left({y}_{C ⁢ 1 , Tot}-{y}_{E}\right)}^{2}⁢sinτ\right]\right)}^{2}} + \frac{{l}_{42}}{{l}_{42}} ⁢ \left[{\left({x}_{C ⁢ 1 , Tot}-{x}_{E}\right)}^{2}⁢sinτ+{\left({y}_{C ⁢ 1 , Tot}-{y}_{E}\right)}^{2}⁢cosτ\right]$
mit *k*₂ ∈ {-1;1} ergibt und die Kreuzkopf-Mittellage (y_{KK,mittel}) durch Einsetzen in die Gleichung ${y}_{KK , Mittel} = \frac{{y}_{KK , OT} + {y}_{KK , UT}}{2}$
definiert ist.

8. Hubkolbenmaschine nach Anspruch 6 oder 7, **dadurch gekennzeichnet, dass** die Lagerachse des zwischen oberer Pleuelstange (3) und Kreuzkopf (KK) angeordneten kolbenseitigen Pleuellagers (L_{P1}), die Lagerachse des zwischen unterer Pleuelstange (2) und Hubzapfen (B) angeordneten kurbelwellenseitigen Pleuellagers (L_{P2}), die Lagerachse der zwischen unterer Pleuelstange (2) und Anlenker (4) angeordneten Lagerstelle (C1) sowie die zwischen oberer Pleuelstange (3) und Anlenker (4) angeordneten Lagerstelle (C2) und die Lagerachse eines Anlenker-Lagers (4a) parallel zueinander angeordnet sind.

9. Hubkolbenmaschine nach einem der Ansprüche 1 bis 8, **dadurch gekennzeichnet, dass** der Stellmechanismus (5) eine Linearführung (8) mit einer ortsfest angeordneten Schiene (9) und einem daran angreifenden Schlitten (10) umfasst, wobei das Auflager (E) an dem Schlitten (10) angeordnet und die Ausrichtung des Stellmechanismus (5) als Approximation an den Abschnitt einer Isolinie konstanter Kreuzkopf-Mittellage (y_{KK,Mittel}) angenähert ist.

10. Hubkolbenmaschine nach Anspruch 9, **dadurch gekennzeichnet, dass** an dem Schlitten (10) ein Linearantrieb (11) angreift, dessen Verstellweg (12) parallel zur axialen Erstreckung der Schiene (9) ausgerichtet ist.

11. Hubkolbenmaschine nach Anspruch 10, **dadurch gekennzeichnet, dass** der Linearantrieb (11) einen Hydraulikzylinder (13) umfasst, der mit einem ersten Ende (13a) ortsfest gehalten und mit seinem zweiten, gegenüberliegenden Ende (13b) an dem Schlitten (10) befestigt ist.

12. Hubkolbenmaschine nach einem der Ansprüche 9 bis 11, **dadurch gekennzeichnet, dass** die Linearführung (8) mit einem Winkel (α) zwischen 0° und 45° geneigt zu der Bewegungsachse (14) des Kolbens (KO) ausgerichtet ist.

## Claims

1. Reciprocating piston engine having a steplessy adjustable delivery volume, comprising a piston (KO), a divided connecting rod arrangement (1) which engages thereon and which has a lower and an upper connecting rod (2, 3) and a link (4), wherein the upper connecting rod (3) engages on a crosshead (KK) of the piston (KO) and on the link (4), the lower connecting rod (2) connects the link (4) to a crank pin (B) of a crankshaft (KW) and the link (4) has at the end thereof opposite the connecting rods (2, 3) a bearing (E) which cooperates with an adjustment mechanism (5),
**characterised in that**
the reciprocating piston engine is a compressor which has first and second compression chambers (6, 7) which are separated by the piston (KO) and the bearing (E) can be adjusted by means of the adjustment mechanism (5) between a position of maximum nominal stroke (Hₘₐₓ) and a reduced stroke (Hₘᵢₙ) on at least one portion of a predetermined isoline of the constant crosshead central position.

2. Reciprocating piston engine according to claim 1, **characterised in that** the bearing (E) comprises a link bearing (4a) by means of which the link (4) engages on the bearing (E) in a rotationally movable manner.

3. Reciprocating piston engine according to claim 1 or claim 2, **characterised in that** the lower connecting rod (2), the upper connecting rod (3) and the link (4) are connected in a rotationally movable manner by means of a ternary articulation (C).

4. Reciprocating piston engine according to claim 3, **characterised in that**, for each location of the bearing (E) that can be changed by the adjustment mechanism (5), the cross-head central position (y_{kk,Mittel}) can be calculated from the identification of the dead-centre positions of the four-link system KW-B-C-E in the extended position or covering position of the crank (K) and lower connecting rod (2) in accordance with ${x}_{C , Tot} = {x}_{KW} + \frac{{x}_{KWE} ⁢ \left({{l}_{T}}^{2}-{{l}_{4}}^{2}+{{l}_{KWE}}^{2}\right) - {k}_{1} ⁢ {y}_{KWE} ⁢ \sqrt{- {{l}_{KWE}}^{4} + 2 ⁢ {\left({{l}_{T}}^{2}+{{l}_{4}}^{2}\right)}^{2} ⁢ {{l}_{KWE}}^{2} - {\left({{l}_{T}}^{2}-{{l}_{4}}^{2}\right)}^{2}}}{2 ⁢ {{l}_{KWE}}^{2}}$
and ${y}_{C , Tot} = {y}_{KW} + \frac{{y}_{KWE} ⁢ \left({{l}_{T}}^{2}-{{l}_{4}}^{2}+{{l}_{KWE}}^{2}\right) + {k}_{1} ⁢ {x}_{KWE} ⁢ \sqrt{- {{l}_{KWE}}^{4} + 2 ⁢ {\left({{l}_{T}}^{2}+{{l}_{4}}^{2}\right)}^{2} ⁢ {{l}_{KWE}}^{2} - {\left({{l}_{T}}^{2}-{{l}_{4}}^{2}\right)}^{2}}}{2 ⁢ {{l}_{KWE}}^{2}}$
*x*_{KWE} = *x*_{E} - *x*_{KW}, *y*_{KWE} = *y*_{E} - *y*_{KW}, *l*_{KW}² = *x*_{KWE}² + *y*_{KWE}², with for
*k*₁ ∈ {-1;1} ${l}_{T} = { \begin{matrix}OT : {l}_{2} + {r}_{KW} \\ UT : {l}_{2} - {r}_{KW}\end{matrix} ,$
and , wherein the respective upper and lower dead-centre position (OT, UT) is produced from ${y}_{KK , Tot} = {k}_{2} ⁢ \sqrt{{{l}_{3}}^{2} - {\left({x}_{KK}-{x}_{C , Tot}\right)}^{2}} + {y}_{C , Tot}$
with *k*₂ ∈ {-1;1} and the crosshead central position (*y*_{kk,Mittel}) being defined by insertion into the equation ${y}_{KK , Mittel} = \frac{{y}_{KK , OT} + {y}_{KK , UT}}{2}$

5. Reciprocating piston engine according to claim 3 or 4, **characterised in that** the bearing axle of the piston-side connecting rod bearing (L_{P1}) which is arranged between the upper connecting rod (3) and crosshead (KK), the bearing axle of the crankshaft-side connecting rod bearing (L_{P2}) which is arranged between the lower connecting rod (2) and the crankpin (B), the bearing axle of the ternary articulation (C) and the bearing axle of the link bearing (4a) are arranged parallel with each other.

6. Reciprocating piston engine according to claim 1 or claim 2, **characterised in that** the lower connecting rod (2) and the upper connecting rod (3) engage at mutually spaced-apart bearing locations (C1, C2) of the ternary link (4).

7. Reciprocating piston engine according to claim 6, **characterised in that**, for each location of the bearing (E) that can be changed by the adjustment mechanism (5), the crosshead central position (y_{kk,Mittel}) can be calculated from the identification of the dead-centre positions of the four-link system KW-B-C1-E in the extended position or covering position of the crank (K) and lower connecting rod (2) in accordance with ${x}_{C ⁢ 1 , Tot} = {x}_{KW} + \frac{{x}_{KWE} ⁢ \left({{l}_{T}}^{2}-{{l}_{41}}^{2}+{{l}_{KWE}}^{2}\right) - {k}_{1} ⁢ {y}_{KWE} ⁢ \sqrt{- {{l}_{KWE}}^{4} + 2 ⁢ {\left({{l}_{T}}^{2}-{{l}_{41}}^{2}\right)}^{2} ⁢ {{l}_{KWE}}^{2} - {\left({{l}_{T}}^{2}-{{l}_{41}}^{2}\right)}^{2}}}{2 ⁢ {{l}_{KWE}}^{2}}$
and ${y}_{C ⁢ 1 , Tot} = {y}_{KW} + \frac{{y}_{KWE} ⁢ \left({{l}_{T}}^{2}-{{l}_{41}}^{2}+{{l}_{KWE}}^{2}\right) + {k}_{1} ⁢ {x}_{KWE} ⁢ \sqrt{- {{l}_{KWE}}^{4} + 2 ⁢ {\left({{l}_{T}}^{2}+{{l}_{41}}^{2}\right)}^{2} ⁢ {{l}_{KWE}}^{2} - {\left({{l}_{T}}^{2}-{{l}_{41}}^{2}\right)}^{2}}}{2 ⁢ {{l}_{KWE}}^{2}}$
*x*_{KWE} = *x*_{E} - *x*_{KW}, *y*_{KWE} = *y*_{E} - *y*_{KW}, *l*_{KWE}² = *x*_{KWE}² + *y*_{KWE}² with
for *k*₁∈{-1;1} and ${l}_{T} = { \begin{matrix}OT : {l}_{2} + {r}_{KW} \\ UT : {l}_{2} - {r}_{KW}\end{matrix} ,$ wherein the respective upper and lower dead-centre position (OT, UT) is produced from ${y}_{KK , Tot} = {y}_{ε} + {k}_{2} ⁢ \sqrt{{{l}_{3}}^{2} - {\left({x}_{KK}-{x}_{E}-\frac{{l}_{42}}{{l}_{42}}⁢\left[{\left({x}_{C ⁢ 1 , Tot}-{x}_{E}\right)}^{2}⁢cosτ-{\left({y}_{C ⁢ 1 , Tot}-{y}_{E}\right)}^{2}⁢sinτ\right]\right)}^{2}} + \frac{{l}_{42}}{{l}_{42}} ⁢ \left[{\left({x}_{C ⁢ 1 , Tot}-{x}_{E}\right)}^{2}⁢sinτ+{\left({y}_{C ⁢ 1 , Tot}-{y}_{E}\right)}^{2}⁢cosτ\right]$
*k*₂ ∈ {-1;1}
with and the crosshead central position (Y_{KK,Mittel}) being defined by means of insertion into the equation ${y}_{KK , Mittel} = \frac{{y}_{KK , OT} + {y}_{KK , UT}}{2}$

8. Reciprocating piston engine according to claim 6 or claim 7, **characterised in that** the bearing axle of the piston-side connecting rod bearing (L_{P1}) which is arranged between the upper connecting rod (3) and crosshead (KK), the bearing axle of the crankshaft-side connecting rod bearing (L_{P2}) which is arranged between the lower connecting rod (2) and the crankpin (B), the bearing axle of the bearing location (C1) which is arranged between the lower connecting rod (2) and the link (4) and the bearing location (C2) which is arranged between the upper connecting rod (3) and link (4) and the bearing axle of a link bearing (4a) are arranged parallel with each other.

9. Reciprocating piston engine according to any one of claims 1 to 8, **characterised in that** the adjustment mechanism (5) comprises a linear guide (8) having a fixedly arranged rail (9) and a sliding member (10) which engages thereon, wherein the bearing (E) is arranged on the sliding member (10) and the orientation of the adjustment mechanism (5) as an approximation is moved closer to the portion of an isoline of the constant crosshead central location (Y_{KK,Mittel}).

10. Reciprocating piston engine according to claim 9, **characterised in that** there engages on the sliding member (10) a linear drive (11) whose adjustment path (12) is orientated parallel with the axial extent of the rail (9).

11. Reciprocating piston engine according to claim 10, **characterised in that** the linear drive (11) comprises a hydraulic cylinder (13) which is retained in a fixed manner with a first end (13a) and which is secured with the second opposing end (13b) thereof to the sliding member (10).

12. Reciprocating piston engine according to any one of claims 9 to 11, **characterised in that** the linear guide (8) is orientated at an angle (α) between 0° and 45° in a state inclined relative to the movement axis (14) of the piston (KO).

## Revendications

1. Machine à piston alternatif à volume déplacé réglable en continu, comprenant un piston (KO), une bielle divisée (1) agissant sur celui-ci, qui comporte une tige de bielle inférieure (2) et une tige de bielle supérieure (3), ainsi qu'une tige intermédiaire (4), la tige de bielle supérieure (3) agissant sur une crosse de piston (KK) du piston (KO) et sur la tige intermédiaire (4), la tige de bielle inférieure (2) reliant la tige intermédiaire (4) à un maneton (B) d'un vilebrequin (KW) et la tige intermédiaire (4) présentant à son extrémité opposée aux tiges de bielle (2, 3) un appui (E) qui coopère avec un mécanisme de réglage (5),
**caractérisée en ce**
**que** la machine à piston alternatif est un compresseur qui présente des première et deuxième chambres de compression (6, 7) séparées par le piston (KO), et l'appui (E) est réglable par l'intermédiaire du mécanisme de réglage (5) entre une position de la course nominale maximale (Hₘₐₓ) et d'une course réduite (Hₘᵢₙ) sur au moins une partie d'une isoligne prédéfinie de position médiane constante de la crosse de piston.

2. Machine à piston alternatif selon la revendication 1, **caractérisée en ce que** l'appui (E) comprend un palier de tige intermédiaire (4a) avec lequel la tige intermédiaire (4) agit de façon mobile en rotation sur l'appui (E).

3. Machine à piston alternatif selon l'une des revendications 1 ou 2, **caractérisée en ce que** la tige de bielle inférieure (2), la tige de bielle supérieure (3) et la tige intermédiaire (4) sont reliées de façon mobile en rotation par une articulation ternaire (C).

4. Machine à piston alternatif selon la revendication 3, **caractérisée en ce que** pour tout point de l'appui (E) variable par le mécanisme de réglage (5), la position médiane de la crosse de piston (y_{KK,Mittel}) peut être calculée à partir de l'identification des positions de point mort du quadrilatère articulé KW-B-C-E dans la position déployée ou la position de recouvrement de la manivelle (K) et de la tige de bielle inférieure (2) selon ${x}_{C , Tot} = {x}_{KW} + \frac{{x}_{KWE} ⁢ \left({{l}_{T}}^{2}-{{l}_{4}}^{2}+{{l}_{KWE}}^{2}\right) - {k}_{1} ⁢ {y}_{KWE} ⁢ \sqrt{- {{l}_{KWE}}^{4} + 2 ⁢ {\left({{l}_{T}}^{2}+{{l}_{4}}^{2}\right)}^{2} ⁢ {{l}_{KWE}}^{2} - {\left({{l}_{T}}^{2}-{{l}_{4}}^{2}\right)}^{2}}}{2 ⁢ {{l}_{KWE}}^{2}}$
et ${y}_{C , Tot} = {y}_{KW} + \frac{{y}_{KWE} ⁢ \left({{l}_{T}}^{2}-{{l}_{4}}^{2}+{{l}_{KWE}}^{2}\right) + {k}_{1} ⁢ {x}_{KWE} ⁢ \sqrt{- {{l}_{KWE}}^{4} + 2 ⁢ {\left({{l}_{T}}^{2}+{{l}_{4}}^{2}\right)}^{2} ⁢ {{l}_{KWE}}^{2} - {\left({{l}_{T}}^{2}-{{l}_{4}}^{2}\right)}^{2}}}{2 ⁢ {{l}_{KWE}}^{2}}$
avec *x*_{KWE} = *x*_{E} - *x*_{KW}, *y*_{KWE} = *y*_{E} - *y*_{KW}, *l*_{KWE} ² = *x*_{KWE} ² + *y*_{KWE} ², pour *k*₁ ∈ {-₁;₁} et ${l}_{T} = { \begin{matrix}OT : {l}_{2} + {r}_{KW} \\ UT : {l}_{2} - {r}_{KW}\end{matrix} ,$ le point mort haut et bas (OT, UT) respectif étant obtenu à partir de ${y}_{KK , Tot} = {k}_{2} ⁢ \sqrt{{{l}_{3}}^{2} - {\left({x}_{KK}-{x}_{C , Tot}\right)}^{2}} + {y}_{C , Tot}$
avec *k*₂ ∈ {-1; 1} et la position médiane de la crosse de piston (y_{KK,Mittel}) étant définie par introduction dans l'équation ${y}_{KK , Mittel} = \frac{{y}_{KK , OT} + {y}_{KK , UT}}{2} .$

5. Machine à piston alternatif selon l'une des revendications 3 ou 4, **caractérisée en ce que** l'axe de palier du palier de bielle (L_{P1}) côté piston disposé entre la tige de bielle supérieure (3) et la crosse de piston (KK), l'axe de palier du palier de bielle (L_{P2}) côté vilebrequin disposé entre la tige de bielle inférieure (2) et le maneton (B), l'axe de palier de l'articulation ternaire (C) et l'axe de palier du palier de tige intermédiaire (4a) sont disposés parallèlement les uns aux autres.

6. Machine à piston alternatif selon l'une des revendications 1 ou 2, **caractérisée en ce que** la tige de bielle inférieure (2) et la tige de bielle supérieure (3) agissent sur des points d'appui (C1, C2) espacés l'un de l'autre de la tige intermédiaire ternaire (4).

7. Machine à piston alternatif selon la revendication 6, **caractérisée en ce que** pour tout point de l'appui (E) variable par le mécanisme de réglage (5), la position médiane de la crosse de piston (y_{KK,Mittel}) peut être calculée à partir de l'identification des positions de point mort du quadrilatère articulé KW-B-C1-E dans la position déployée ou la position de recouvrement de la manivelle (K) et de la tige de bielle inférieure (2) selon ${x}_{C ⁢ 1 , Tot} = {x}_{KW} + \frac{{x}_{KWE} ⁢ \left({{l}_{T}}^{2}-{{l}_{41}}^{2}+{{l}_{KWE}}^{2}\right) - {k}_{1} ⁢ {y}_{KWE} ⁢ \sqrt{- {{l}_{KWE}}^{4} + 2 ⁢ {\left({{l}_{T}}^{2}-{{l}_{41}}^{2}\right)}^{2} ⁢ {{l}_{KWE}}^{2} - {\left({{l}_{T}}^{2}-{{l}_{41}}^{2}\right)}^{2}}}{2 ⁢ {{l}_{KWE}}^{2}}$
et ${y}_{C ⁢ 1 , Tot} = {y}_{KW} + \frac{{y}_{KWE} ⁢ \left({{l}_{T}}^{2}-{{l}_{41}}^{2}+{{l}_{KWE}}^{2}\right) + {k}_{1} ⁢ {x}_{KWE} ⁢ \sqrt{- {{l}_{KWE}}^{4} + 2 ⁢ {\left({{l}_{T}}^{2}+{{l}_{41}}^{2}\right)}^{2} ⁢ {{l}_{KWE}}^{2} - {\left({{l}_{T}}^{2}-{{l}_{41}}^{2}\right)}^{2}}}{2 ⁢ {{l}_{KWE}}^{2}}$
avec *x*_{KWE} = *x*_{E} - *x*_{KW}, *y*_{KWE} = *y*_{E} - *y*_{KW}, *l*_{KWE} ² = *x*_{KWE} ² + *y*_{KWE} ², pour *k*₁ ∈ {-1;1} et ${l}_{T} = { \begin{matrix}OT : {l}_{2} + {r}_{KW} \\ UT : {l}_{2} - {r}_{KW}\end{matrix} ,$ le point mort haut et bas (OT, UT) respectif étant obtenu à partir de ${y}_{KK , Tot} = {y}_{E} + {k}_{2} ⁢ \sqrt{{{l}_{3}}^{2} - {\left({x}_{KK}-{x}_{E}-\frac{{l}_{42}}{{l}_{42}}⁢\left[{\left({x}_{C ⁢ 1 , Tot}-{x}_{E}\right)}^{2}⁢cosτ-{\left({y}_{C ⁢ 1 , Tot}-{y}_{E}\right)}^{2}⁢sinτ\right]\right)}^{2}} + \frac{{l}_{42}}{{l}_{42}} ⁢ \left[{\left({x}_{C ⁢ 1 , Tot}-{x}_{E}\right)}^{2}⁢sinτ+{\left({y}_{C ⁢ 1 , Tot}-{y}_{E}\right)}^{2}⁢cos τ\right]$
avec *k*₂ ∈ {-1; 1} et la position médiane de la crosse de piston (y_{KK,Mittel}) étant définie par introduction dans l'équation ${y}_{KK , Mittel} = \frac{{y}_{KK , OT} + {y}_{KK , UT}}{2} .$

8. Machine à piston alternatif selon l'une des revendications 6 ou 7, **caractérisée en ce que** l'axe de palier du palier de bielle (L_{P1}) côté piston disposé entre la tige de bielle supérieure (3) et la crosse de piston (KK), l'axe de palier du palier de bielle (L_{P2}) côté vilebrequin disposé entre la tige de bielle inférieure (2) et le maneton (B), l'axe de palier du point d'appui (C1) disposé entre la tige de bielle inférieure (2) et la tige intermédiaire (4) ainsi que le point d'appui (C2) disposé entre la tige de bielle supérieure (3) et la tige intermédiaire (4) et l'axe de palier d'un palier de tige intermédiaire (4a) sont disposés parallèlement les uns aux autres.

9. Machine à piston alternatif selon l'une des revendications 1 à 8, **caractérisée en ce que** le mécanisme de réglage (5) comprend un guidage linéaire (8) avec un rail (9) disposé de manière fixe et un chariot (10) agissant sur celui-ci, l'appui (E) étant disposé sur le chariot (10) et l'orientation du mécanisme de réglage (5) étant approchée sous la forme d'une approximation à la partie d'une isoligne de position médiane constante de la crosse de piston (Y_{KK,Mittel}).

10. Machine à piston alternatif selon la revendication 9, **caractérisée en ce qu'**un entraînement linéaire (11) agit sur le chariot (10), dont la course de réglage (12) est orientée parallèlement à l'extension axiale du rail (9).

11. Machine à piston alternatif selon la revendication 10, **caractérisée en ce que** l'entraînement linéaire (11) comprend un vérin hydraulique (13) qui est maintenu fixe à une première extrémité (13a) et fixé au chariot (10) à sa deuxième extrémité opposée (13b).

12. Machine à piston alternatif selon l'une des revendications 9 à 11, **caractérisée en ce que** le guidage linéaire (8) est incliné d'un angle (α) compris entre 0° et 45° par rapport à l'axe de déplacement (14) du piston (KO).
